# EUROPÄISCHE PATENTANMELDUNG

(11) **EP 2 347 959 A1**
(43) Veröffentlichungstag der Anmeldung: **27.07.2011**
(21) Anmeldenummer: 11151264.6
(22) Anmeldetag: 18.01.2011
(51) Int. Cl.: B65B 1/16, B65B 31/04, B65B 39/00, B65B 39/04

(54) **Vorrichtung und Verfahren zum Befüllen**

(30) Priorität: 25.01.2010 DE 102010001187
(71) Anmelder: OPTIMA filling and packaging machines GmbH, 74523 Schwäbisch Hall (DE)
(72) Erfinder: Kircher, Willi, 74535 Mainhardt (DE)
(74) Vertreter: Patentanwälte Ruff, Wilhelm, Beier, Dauster & Partner

(57) **Zusammenfassung**

Eine Vorrichtung zum Befüllen eines Behälters (20) mit frei fließendem Gut enthält eine Ansaugglocke (8), mit der der Behälter (20) in der Weise verbunden wird, dass innerhalb der Ansaugglocke (8) und innerhalb des zu befüllenden Behälters (20) ein gasdicht abgeschlossener Raum gebildet wird, in dem Unterdruck erzeugt werden kann. In diesem Raum mündet ein mit einem Vorratsbehälter verbundener Einfüllkanal (3), der dann, wenn in diesem Raum Unterdruck herrscht, abzufüllendes Gut abgibt, das dann in den Behälter fällt (20). Der Unterdruck wird mithilfe einer Venturidüse (16) durch einen Luftdruck erzeugt. Das Einschalten und Abschalten des Unterdrucks geschieht auf der Druckseite der Venturidüse (16).
Es wird ebenfalls ein Verfahren zum Befüllen eines Behälters (20) mit frei fließendem Gut vorgeschlagen, bei dem der Unterdruck mithilfe einer Venturidüse (16) durch Luftdruck erzeugt wird.

## Beschreibung

Die Erfindung betrifft eine Vorrichtung und ein Verfahren zum Befüllen eines Behälters mit frei fließendem Gut.

Es ist bereits ein Verfahren zum Befüllen eines Behälters mit fließendem Material bekannt, bei dem der Behälter in einer Ansaugglocke angeordnet wird, und bei dem sowohl innerhalb des Behälters als auch außerhalb des Behälters ein Unterdruck erzeugt wird. Zum Erzeugen des Unterdrucks dient eine Saugpumpe, die über eine Vielzahl von Ventilen und Leitungen mit einem Saugkopf einer Vorrichtung zum Durchführen des Verfahrens in Verbindung steht. Die Ventile, die ihrerseits druckluftgesteuert sind, wirken mechanisch auf flexible Schläuche ein, die sie zusammenpressen. Zum Öffnen sind Federn vorgesehen.

Es ist bekannt, dass man zum Schalten in Unterdruckleitungen große Querschnitte der Leitungen und der Ventile benötigt. Dadurch können die Ventile nicht in unmittelbarer Nähe des zu befüllenden Behälters angeordnet werden. Es ergeben sich große Baugröße und aufgrund der Länge von Leitungen und der großen Querschnitte ungenaue Schaltzeiten.

Der Erfindung liegt die Aufgabe zu Grunde, eine Möglichkeit zu schaffen, Behälter mit geringerem Aufwand und größere Genauigkeit mit frei fließendem Gut zu befüllen.

Zur Lösung dieser Aufgabe schlägt die Erfindung eine Vorrichtung mit den Merkmalen des Anspruchs 1 und ein Verfahren mit den Merkmalen des Anspruchs 11 vor. Weiterbildungen der Erfindung sind Gegenstand von Unteransprüchen.

Die Befüllung des Behälters geschieht dadurch, dass in der Ansaugglocke ein Unterdruck erzeugt wird, der dazu führt, dass das abzufüllende Gut aus dem Einfüllkanal heraus gelangt und in den Behälter fällt. Der Unterdruck wird mithilfe einer Venturidüse erzeugt, die an eine Druckluftleitung angeschlossen ist. Derartige Venturidüse stehen als handelsübliche Elemente zur Verfügung. Sie sind klein ausgebildet, so dass sie direkt in der Nähe der Ansaugglocke angeordnet werden können. Druckluftleitung lassen sich im Gegensatz zu Unterdruckleitungen sehr einfach und mit geringer Baugröße schalten. Darüber hinaus können die bei den meisten Geräten sowieso vorhandenen Drucklufterzeuger zum Erzeugen des Unterdrucks benutzt werden.

Erfindungsgemäß ist es nicht mehr erforderlich, innerhalb und außerhalb des Behälters einen Unterdruck zu erzeugen. Dies verringert den Steuerungsaufwand und den mechanischen Aufwand für die Vorrichtung.

Erfindungsgemäß kann in Weiterbildung vorgesehen sein, dass der Einfüllkanal von einem Rohr gebildet ist. Dieses Rohr kann beispielsweise am Ende eines Trichters oder eines Vorratsbehälters angeordnet sein. Es ist zwar nicht erforderlich, dass die Ansaugöffnung der Ansaugglocke den Einfüllkanal umgibt, sie kann auch neben ihm angeordnet sein. Besonders sinnvoll ist es jedoch, wenn die Ansaugglocke den Einfüllkanal beziehungsweise das ihn bildende Rohr konzentrisch umgibt.

Insbesondere kann vorgesehen sein, dass das Abgabeende des Einfüllkanals beziehungsweise des ihn bildenden Rohrs und die Ansaugöffnung der Ansaugglocke mindestens angenähert in einer gemeinsamen Ebene liegen.

Im Stand der Technik hat das Abgabeende der Fülldüse eine einzige relativ kleine Öffnung. Die Erfindung schlägt nun vor, an dem Abgabeende des Einfüllkanals eine Sperreinrichtung anzuordnen, die einerseits dann, wenn kein Unterdruck in dem Raum herrscht, in dem der Einfüllkanal mündet, das Herausfallen des Füllguts verhindert. Andererseits soll sie aber eine Öffnung bilden, die ein schnelles Befüllen beim Anlegen von Unterdruck ermöglicht. Die von der Erfindung vorgeschlagene Sperreinrichtung kann durch Selbsthemmung und/oder Brückenbildung arbeiten. So kann beispielsweise am Abgabeende des Einfüllkanals eine Art Sieb angeordnet werden, das eine Vielzahl von relativ kleinen Öffnungen aufweist, von denen jede Öffnung bei Fehlen von Unterdruck durch Brückenbildung eine Abgabe verhindert. Bei Anlegen von Unterdruck wirken aber alle Öffnungen als Öffnungen, so dass sich der Querschnitt insgesamt deutlich vergrößert. Man kann durch Versuche in Abhängigkeit von dem Füllgut ermitteln, wie groß die einzelnen Öffnungen sein können, damit bei Fehlen des Unterdrucks kein Füllgut herab fällt.
Eine andere Möglichkeit besteht darin, als Rohr zur Bildung des Einfüllkanals ein Rohr aus einem mindestens teilweise porösem Material zu verwenden, beispielsweise aus einem Sintermaterial. Dann kann man an der Außenseite dieses Rohrs eine Kammer anordnen, die man mit Unterdruck beaufschlagt. Dadurch bildet sich an der Innenseite des Rohrs, also in dem Einfüllkanal, Anhaftungen des Füllguts, die durch Brückenbildung eine Sperre bilden. Bei Wegfall des Unterdrucks in der Kammer an der Außenseite des Rohrs lösen sich die Anhaftungen. Es ist auch denkbar, das Lösen der Anhaftungen durch einen kurzen Überdruck zu unterstützen.

In Weiterbildung der Erfindung kann vorgesehen sein, dass die Vorrichtung eine Steuerung aufweist, die das Einschalten und Abschalten des Unterdrucks steuert. Vorzugsweise erfolgt die Steuerung zeitgesteuert, da man bei Kenntnis der Geometrie, der Größe des Behälters und der Art des abzufüllendem Guts berechnen oder durch Versuche ermitteln kann, wie lange ein bestimmter Unterdruck zum Erreichen einer bestimmten Füllhöhe aufrechterhalten werden muss.

In nochmaliger Weiterbildung der Erfindung kann vorgesehen sein, dass die Ansaugleitung in der Ansaugglocke mit Abstand von der Ansaugöffnung der Ansaugglocke mündet. Da im Normalfall die Ansaugöffnung in einer Ebene liegt, die dem oberen Rand der Einfüllöffnung des Behälters entspricht, bedeutet dies, dass die Ansaugöffnung deutlich oberhalb des Rands des Behälters und damit auch oberhalb des Abgabeendes des Einfüllkanals liegt. Es kann auf diese Weise verhindert werden, dass Füllgut in die Ansaugleitung gelangt. Andererseits lässt sich die Füllhöhe innerhalb des Behälters bis zu der Einfüllöffnung des Behälters anordnen.

Das von der Erfindung vorgeschlagene Verfahren sieht vor, dass in einem Raum oberhalb der Einfüllöffnung des zu befüllenden Behälters ein Unterdruck erzeugt wird. In diesem Raum mündet das Abgabeende eines Einfüllkanals für das Gut. Vorzugsweise liegt das Abgabeende etwa in der Höhe des Rands der Öffnung des Behälters, auf jeden Fall nicht tiefer. Durch den Unterdruck fällt das Füllgut durch die Öffnung des Behälters in den Behälter. Bei Erreichen der Füllhöhe wird der Unterdruck zeitgesteuert dadurch abgeschaltet, dass die Druckluft zu der Venturidüse, die zum Erzeugen des Unterdrucks dient, abgeschaltet wird.

Weitere Merkmale, Einzelheiten und Vorzüge der Erfindung ergeben sich aus den Ansprüchen und der Zusammenfassung, deren beider Wortlaut durch Bezugnahme zum Inhalt der Beschreibung gemacht wird, der folgenden Beschreibung bevorzugter Ausführungsformen der Erfindung sowie anhand der Zeichnung. Hierbei zeigen:
- Figur 1: schematisch einen vertikalen Schnitt durch einen Abfüllkopf einer Vorrichtung nach der Erfindung;
- Figur 2: einen der Figur 1 entsprechenden Schnitt bei einer abgeänderten Ausführungsform.

Bei der in Figur 1 schematisch und vereinfacht dargestellten Vorrichtung ist das abzufüllende Gut in einem Vorratsbehälter 1 enthalten, von dem aus es über einen Trichter 2 in einen Einfüllkanal 3 gelangt. In der dargestellten Ausführungsform wird der Einfüllkanal 3 von einem zylindrischen Rohr 4 gebildet, das sich direkt an den Trichter 2 anschließt. Das untere Ende 5 des Rohrs 3 liegt in einer horizontalen Ebene. Im Bereich dieses unteren Endes 5 ist in dem Rohr 4 am Ende des Einfüllkanals 3 eine Sperrplatte 6 angeordnet, die eine Vielzahl von Durchgängen 7 aufweist. Die Durchgänge 7 sind im dargestellten Beispiel leicht schräg angeordnet, und zwar in Richtung nach außen.

Das den Einfüllkanal 3 bildende zylindrische Rohr 4 ist an seiner Außenseite von einer Ansaugglocke 8 umgeben, die einen zylindrischen Mantel 9 und eine Oberseite 10 aufweist. Die Oberseite 10 umgibt das Rohr 4 gasdicht. Es ist denkbar, hier einen Bajonettverschluss oder eine ähnliche Halterung anzubringen, um die Ansaugglocke 8 abnehmen zu können. Sie ist an dieser Stelle aber gasdicht ausgebildet.

Die Ansaugglocke 8 weist einen unteren Rand 11 auf, der in einer Ebene liegt und eine Ansaugöffnung 12 begrenzt. Die Ansaugöffnung 12 ist in Form eines Kreisrings gebildet. Auf die untere Kante 11 der Ansaugglocke 8 ist eine Dichtung 13 aufgebracht. Die Unterseite der Dichtung 13 liegt in einer gemeinsamen Ebene mit dem unteren Ende 5 des den Einfüllkanal 3 bildenden Rohrs 4.

Im oberen Bereich der Ansaugglocke 8 ist eine durch die Wand 9 der Ansaugglocke 8 führenden Öffnung 14 vorhanden, an die eine Ansaugleitung 15 angeschlossen ist, die zu einer Venturidüse 16 führt. Die Venturidüse steht über einen schalt Ventil 17 mit einer Druckluftleitung 18 in Verbindung. Durch Anlegen von Druckluft über die Leitung 18 und das Ventil 17 an die Venturidüse 16 wird in der Ansaugleitung 15 Unterdruck erzeugt, während die Druckluft in Richtung des Pfeils 19 aus der Venturidüse 16 entweicht. Auf das Ventil 17 wirkt eine nicht näher erläuterte Steuerung ein.

Eine nicht näher erläuterte Halterung ist vorgesehen, um einen Behälter 20 so anzuordnen, dass der obere Rand 21 des Behälters 20 an der Unterseite der Dichtung 13 anliegt. In dem aus Gründen der vereinfachten Darstellung als einfacher Kasten dargestellten Behälter 20 ist innerhalb des oberen Randes 21 eine Einfüllöffnung gebildet. Natürlich könnte die Einfüllöffnung auch anders gestaltet sein. Durch das Anliegen des oberen Randes 21 an der Unterseite der Dichtung 13 ist der Innenraum des Behälters 20 gasdicht mit dem Innenraum der Ansaugglocke 8 verbunden.

Wird nun das Ventil 17 geöffnet, so entsteht in der Leitung 15 Unterdruck, was dazu führt, dass auch innerhalb der Ansaugglocke 8 und innerhalb des Behälters 20 ein Unterdruck entsteht.

Die Sperrplatte 6 mit ihren Öffnungen 7 ist auf das in dem Vorratsbehälter 1 enthaltene Füllgut so abgestimmt, dass dann, wenn unterhalb der Sperrplatte 6 normaler Luftdruck herrscht, das Füllgut in dem Einfüllkanal 3 bleibt. Dies geschieht durch Selbsthemmung in den Öffnungen 7. Wird nun Unterdruck erzeugt, so wird die Selbsthemmung überwunden, und dass Füllgut wird aus den Öffnungen 7 heraus gesaugt. Es fällt dann in den Behälter 20 hinab. Der Unterdruck wird so gesteuert, dass kein echter Sog entsteht, so dass das Füllgut keinerlei Tendenzen zeigt, in die Ansaugglocke 8 angesaugt zu werden. Zusätzlich ist wegen des großen vertikalen Abstands zwischen dem unteren Rand der Ansaugglocke 8 und der Ansaugleitung 15 sichergestellt, dass kein Füllgut nach oben bis zu der Öffnung 14 gelangt.

Das nach unten fallende Füllgut sammelt sich auf dem Boden des Behälters 20 an und bildet eine Füllstandshöhe, die nach und nach ansteigt. Da die Öffnungen 7 schräg verlaufende Kanäle bilden, wird das Füllgut in den Behälter 20 auch gleichmäßig verteilt. Nach einer bestimmten Füllhöhe entsprechenden Zeit wird das Ventil 17 in der Druckluftleitung 18 geschlossen, so dass der Unterdruck in der Ansaugglocke 8 und in den Behälter 20 oberhalb des Zustands zusammenbricht. Damit erfolgt kein weiterer Eintrag des Füllgut in den Behälter, und der Vorgang ist abgeschlossen.

Man kann der Figur 1 auch entnehmen, dass der Behälter bis fast an seinen Rand gefüllt werden kann.
Die Venturidüse 16 ist ein handelsübliches kleines Element, das unmittelbar an der Außenseite der Ansaugglocke 8 angebracht oder angeordnet werden kann. Bei einer Vorrichtung, die mehrere derartige Abfüllstationen aufweist, ist dies von entscheidendem Vorteil.

Die Ausführungsform der Figur 2 unterscheidet sich nur in einigen Details von der Ausführungsform der Figur 1, so dass nur noch die Unterschiede beschrieben werden. Das den Einfüllkanal 3 bildende Rohr 24 ist aus einem Sintermetall hergestellt, so dass es in gewissem Ausmaß luftdurchlässig ist. Außerhalb des Rohrs 24 ist durch ein konzentrisch angeordnetes Rohr 25 eine Ansaugkammer 26 gebildet, die über eine Ansaugleitung 27 mit einer Unterdruckquelle, beispielsweise ebenfalls mit einer Venturidüse, verbunden ist. Wird über die Ansaugleitung 27 Unterdruck in der Ansaugkammer 26 gebildet, so wird das in dem Einfüllkanal 3 vorhandene Füllgut an die Innenwand des Rohrs 24 gesaugt, bildet dort eine Anhaftung und schafft die Möglichkeit, dass weiteres Material durch Brückenbildung festgehalten wird. Dies bildet ebenfalls eine Sperreinrichtung, die verhindert, dass dann, wenn kein Unterdruck unterhalb des Abgabeendes vorhanden ist, Füllgut aus dem Rohr herausfällt.

Die Ansaugglocke 8 umgibt dann auch die Ansaugkammer 26, wobei im dargestellten Beispiel dann der Innenraum der Ansaugglocke 8 ein geringeres Volumen aufweist als bei der Ausführungsform nach Figur 1.

Sehr verständlich lässt sich auch ein solches mindestens teilweise poröses Rohr 24 mit einer Sperrplatte 6 ähnlich wie bei der Ausführungsform nach Figur 1 kombinieren.

## Patentansprüche

1. Vorrichtung zum Befüllen von Behältern (20) mit frei fließendem Gut, insbesondere Milchpulver, mit
1.1 einem Einfüllkanal (3) für das abzufüllende Gut,
1.2 einer gasdicht ausgebildeten, eine von einem Rand umgebene Ansaugöffnung aufweisenden Ansaugglocke (8),
1.3 einer in der Ansaugglocke (8) mündenden Ansaugleitung (15), die
1.3.1 außerhalb der Ansaugglocke (8) mit einer Venturidüse (16) eines Druckluftsystems verbunden ist und die Ansaugung mithilfe von Druckluft erfolgt,
1.4 einer Halterung für den zu befüllenden Behälter (20), die
1.5 den Behälter (20) mit seinem Rand (21) mit dem Rand der Ansaugglocke (8) nach außen gasdicht abgedichtet haltert, wobei
1.6 ein Abgabeende (5) des Einfüllkanals (3) in die Öffnung des Behälters (20) gerichtet ist.

2. Vorrichtung nach Anspruch 1, bei der der Einführkanal (3) von einem Rohr (4,24) gebildet ist.

3. Vorrichtung nach Anspruch 1 oder 2, bei der die Ansaugglocke (8) den Einführkanal (3) umgebend ausgebildet ist.

4. Vorrichtung nach einem der vorhergehenden Ansprüche, mit einer Sperreinrichtung am Abgabeende (5) des Einfüllkanals (3).

5. Vorrichtung nach Anspruch 4, bei dem die Sperreinrichtung durch Selbsthemmung arbeitet.

6. Vorrichtung nach einem der Ansprüche 2 bis 5, bei der das Rohr (24) aus mindestens teilweise porösem beziehungsweise luftdurchlässigem Material, insbesondere Sintermaterial, besteht.

7. Vorrichtung nach Anspruch 6, bei der das Rohr von einer von der Ansaugglocke getrennten Ansaugkammer umgeben ist.

8. Vorrichtung nach einem der vorhergehenden Ansprüche, bei der die Ansaugung zeitgesteuert arbeitet.

9. Vorrichtung nach einem der vorhergehenden Ansprüche, bei der die Ansaugleitung (15) mit Abstand von dem Rand (11) der Ansaugglocke (8) mündet.

10. Vorrichtung nach einem der vorhergehenden Ansprüche, bei der das Schalten des Unterdrucks in der Ansaugglocke (8) durch ein Ventil (17) in der zu der Venturidüse (16) führenden Druckluftleitung (18) erfolgt.

11. Verfahren zum Befüllen von Behältern (20) mit frei fließendem Gut, insbesondere Milchpulver, mit folgenden Merkmalen:
11.1 das zu befüllende Gut wird durch einen ein unteres Abgabeende (5) aufweisenden Einführkanal (3) zugeführt,
11.2 ein zu befüllender oben offener Behälter (20) wird mit seiner maximalen Füllhöhe unterhalb des Abgabeendes (5) des Einfüllkanals (3) angeordnet,
11.3 in einem das Abgabeende (5) des Einfüllkanals (3) aufweisenden Raum oberhalb des oberen Randes (21) des Behälters (20) wird ein Unterdruck erzeugt,
11.4 durch den Unterdruck wird das frei fließende Gut aus dem Einfüllkanal (3) heraus gesaugt,
11.5 das Gut fällt in den Behälter (20),
11.6 bei Erreichen der gewünschten Füllhöhe wird der Unterdruck abgeschaltet.

12. Verfahren nach Anspruch 11, bei dem der Unterdruck mithilfe einer Venturidüse (16) durch Druckluft erzeugt wird.

13. Verfahren nach Anspruch 11 oder 12, bei dem das Abschalten des Unterdrucks zeitgesteuert durch ein Ventil (17) in einer zu der Venturidüse (16) führenden Druckluftleitung (18) erfolgt.

14. Verfahren nach einem der Ansprüche 11 bis 13, bei dem das Herausfallen des Füllguts aus dem Einfüllkanal (3) bei nicht vorhandenem Unterdruck durch Selbsthemmung und/oder Brückenbildung des Füllguts in dem Einfüllkanal (3) verhindert wird.

15. Verfahren nach Anspruch 14, bei dem die Selbsthemmung durch Verwendung eines den Einführkanal (3) enthaltenden Rohrs (24) aus mindestens teilweise porösem Material und Anlegen von Unterdruck an die Außenseite des Rohrs (34) unterstützt wird.
